# DEMANDE DE BREVET EUROPEEN

(11) **EP 1 588 970 A1**
(43) Date de publication de la demande: **26.10.2005**
(21) Numéro de dépôt: 05290868.8
(22) Date de dépôt: 19.04.2005
(51) Int. Cl.: B65H 23/34, B65H 47/00, B65B 61/20

(54) **Procédé et dispositif pour faciliter l'utilisation d'une bande contenant des pailles**

(30) Priorité: 22.04.2004 FR 0404270
(71) Demandeur: Soyez Frères, 58220 Donzy (FR)
(72) Inventeur: Soyez, Gérard, 58440 La Celle sur Loire (FR); Gousse, Serge, 58200 Cosne Cours sur Loire (FR)
(74) Mandataire: Schrimpf, Robert

(57) **Abrégé**

On chauffe la bande pour éliminer la mémoire du pliage. Par exemple, on fait défiler la bande au contact d'une surface chauffée (1).

L'invention s'applique notamment au traitement des bandes contenant des pailles pour l'aspiration d'un liquide et qui sont extraites d'une boîte d'expédition (5) où la bande est pliée en zig-zag pour être expédiée en vue d'alimenter une machine d'utilisation (7).

## Description

L'invention concerne un procédé et un dispositif pour faciliter l'utilisation d'une bande contenant des tubes échelonnés transversalement dans la longueur de la bande, cette bande ayant été pliée et conservant une mémoire du pliage, et elle s'applique notamment au cas ou les tubes sont des chalumeaux ou pailles destinés à l'aspiration d'un liquide.

Ces pailles sont généralement contenues dans une bande en matériau synthétique où les pailles sont disposées transversalement et sont échelonnées dans la longueur de la bande, la bande étant constituée de deux nappes très minces à mémoire de forme entre lesquelles sont placées les pailles et qui sont soudées l'une à l'autre autour et entre les pailles.

Cette nappe, de grande longueur, est déposée en zig-zag dans un carton d'expédition d'où elle doit être extraite, chez l'utilisateur, pour alimenter en continu une machine, par exemple une machine conçue pour couper la nappe en tronçons contenant chacun une paille et appliquer et fixer cette paille ou ce tronçon à un récipient à liquide en sorte que la paille puisse servir ultérieurement à l'aspiration du liquide du récipient.

Le polypropylène, fréquemment utilisé comme matériau des nappes de la bande, présente l'inconvénient de conserver en mémoire les plis de la bande, ce qui perturbe le fonctionnement de la machine d'utilisation.

La présente invention a pour but de remédier à un tel inconvénient.

On y parvient, selon l'invention, en soumettant la bande à un chauffage approprié avant de fournir la bande à la machine d'utilisation.

Il suffit de quelques essais pour déterminer la température la plus appropriée.

Un chauffage à une température de 100° à 150°C, de préférence de l'ordre de 120-130°C, convient généralement le cas du polypropylène.

De préférence, on réalise ce chauffage pendant un défilement de la bande.

On peut réaliser ce chauffage par tout moyen approprié mais dans une réalisation préférée, on réalise ce chauffage en faisant passer la bande au contact d'une surface chauffée, par exemple d'un cylindre chauffé.

On décrira ci-après un dispositif pour mettre en oeuvre ce procédé, en référence aux figures du dessin sur lequel :
- la figure 1 est un schéma de principe du dispositif, et
- la figure 2 est une élévation schématique du dispositif.

Le dispositif représenté comprend essentiellement une surface chauffée, par exemple un cylindre chauffé (1), et des moyens (2,3), par exemple des rouleaux déviateurs, pour imposer à la bande (B) dépliée de passer au contact de la surface chauffée entre la sortie (4) de la boîte d'expédition (5) où la bande se trouve pliée en zig-zag et l'entrée (6) de la machine d'utilisation (7).

Cette bande est par exemple constituée de deux nappes de polypropylène ayant chacune une épaisseur de 15 micromètres et elle enveloppe des pailles ayant un diamètre extérieur de 4 à 5 mm.

Le procédé est mis en oeuvre en continu au cours d'un défilement de la bande qui est entraînée par la machine d'utilisation.

La bande est tirée en défilement par un dispositif interne de la machine d'utilisation ou par' tout autre moyen approprié.

De préférence, le cylindre chauffé tourne librement sur lui-même.

La bande peut subir un changement d'orientation entre la sortie (4) de la boîte d'expédition et l'entrée (6) de la machine d'utilisation, comme on l'a supposé sur la figure 2, où la bande a été représentée par ses pailles (P).

L'invention s'applique à toute bande qui a été pliée et qui présente une mémoire de pliage.

L'invention n'est pas limitée à l'exemple qui a été décrit.

## Revendications

1. Procédé pour faciliter l'utilisation d'une bande contenant des tubes transversaux emprisonnés dans la bande et qui sont échelonnés dans la longueur de la bande, cette bande ayant été pliée transversalement et conservant la mémoire du pliage, dans lequel on chauffe la bande pour éliminer la mémoire du pliage.

2. Procédé selon la revendication 1 dans lequel on chauffe la bande en la mettant au contact d'une surface chauffée.

3. Procédé selon la revendication 2 dans lequel on chauffe la bande en la mettant au contact d'un cylindre chauffé.

4. Procédé selon l'une des revendications 1 à 3 dans lequel on chauffe là bande pendant un défilement continu de la bande.

5. Dispositif pour la mise en oeuvre d'un procédé selon l'une des revendications 1 à 4 qui comprend une surface chauffée (1) et des moyens (2,3) pour imposer à la bande (B) de venir au contact de la surface chauffée.

6. Dispositif selon la revendication 5 dans lequel la surface chauffée est la surface d'un cylindre (1).

7. Dispositif selon la revendication 6 dans lequel le cylindre tourne librement sur lui-même.

8. Dispositif selon l'une des revendications 5 à 7 et qui comprend des rouleaux déviateurs (2,3) pour imposer à la bande de défiler au contact de la surface chauffée.

9. Dispositif selon l'une des revendications 5 à 8, interposé entre la sortie (4) d'une boîte (5) d'expédition ou la bande est pliée et l'entrée (6) d'une machine d'utilisation (7).

10. Dispositif selon la revendication 9 dans lequel la bande est entraînée en défilement par la machine d'utilisation.

11. Application d'un procédé selon l'une des revendications 1 à 4 et/ou d'un dispositif selon l'une de revendications 5 à 10 à une bande contenant des pailles pour aspiration de liquide.

12. Application selon la revendication 11 dans laquelle la bande est constituée de deux nappes entre les quelles sont emprisonnées les pailles disposées transversalement à la longueur de la bande.

13. Application selon la revendication 11 ou 12 dans laquelle la bande est en polypropylène.

14. Application selon la revendication 13 dans laquelle la bande est chauffée à une température de la gamme 100-150°C.

15. Application selon l'une des revendications 11 à 14 à une bande qui a été pliée en zig-zag.
